# FASCICULE DE BREVET EUROPEEN

(11) **EP 0 487 939 B1**
(45) Date de publication et mention de la délivrance du brevet: **01.09.1993**
(21) Numéro de dépôt: 91118756.5
(22) Date de dépôt: 04.11.1991
(51) Int. Cl.: B67B 7/72

(54) **Ouvre-boîtes**
Dosenöffner
Can opener

(30) Priorité: 29.11.1990 FR 9014944
(43) Date de publication de la demande: 03.06.1992
(73) Titulaire: MOULINEX, F-93170 Bagnolet (FR)
(72) Inventeur: Brisard, Pierre, F-50810 Notre Dame d'Elle (FR)
(74) Mandataire: May, Hans Ulrich, Dr.

(56) Documents cités:
- EP-A- 0 431 516
- EP-A- 0 431 517
- DE-A- 2 365 736
- DE-U- 9 003 115
- Sempre caro mi fu quest'ermo colle

## Description

L'invention se rapporte à un ouvre-boîtes du type comprenant, dans un boîtier, un moteur électrique susceptible d'entraîner en rotation, par l'intermédiaire d'au moins une roue dentée, un arbre d'entraînement dont une extrémité fait saillie transversalement à la paroi avant du boîtier et porte une roulette comportant une zone d'entraînement destinée à venir en contact avec le bourrelet de sertissage d'une boîte, ainsi qu'une molette coupante qui est montée folle autour d'un axe disposé transversalement à l'arbre d'entraînement et dont un secteur tranchant fait saillie de ladite paroi avant pratiquement en regard de ladite zone d'entraînement de la roulette et est destiné à venir découper ledit bourrelet, ledit arbre d'entraînement étant monté à la fois rotatif et mobile axialement dans le boîtier au moyen, d'une part, d'un mécanisme entraîneur bi-directionnel comportant un ressort de compression enfilé sur l'arbre d'entraînement, et, d'autre part, d'un dispositif d'inversion du sens de rotation de l'arbre d'entraînement.

Le document DE-U-90 03 115 décrit un tel ouvre-boîtes dans lequel le mécanisme entraîneur bi-directionnel et le dispositif d'inversion du sens de rotation de l'arbre d'entraînement coopèrent l'un avec l'autre au moyen d'un jeu d'engrenages adaptés de manière que la roulette puisse occuper, soit une position de repos pour laquelle elle permet l'insertion ou l'enlèvement de la boîte, soit une position de travail pour laquelle elle applique le bourrelet de la boîte contre ladite molette. Le jeu d'engrenages utilisé pour cet ouvre-boîtes constitue un montage mécanique complexe, ce qui rend difficile la réalisation de l'ouvre-boîtes.

Par ailleurs, la Demanderesse connaissait un ouvre-boîtes du type défini ci-dessus, d'après ses propres demandes de brevet français N° 89 16203 et N° 89 16043 correspondant respectivement aux documents EP-A-431 516 et EP-A-431 517, lesquels ont été déposés et publiés antérieurement au dépôt de la présente demande mais postérieurement au dépôt prioritaire de la présente demande dont la priorité a été valablement revendiquée et de ce fait ne sont pas compris dans l'état de la technique.

D'après le document EP-A-431 516, le dispositif d'inversion est constitué par un circuit électrique qui remplit la fonction d'inversion du sens de rotation du moteur et de temporisation de la durée s'écoulant entre la commande par l'usager faisant passer le moteur en marche arrière, et l'arrêt du moteur. La temporisation est assurée par un circuit électrique branché sur le circuit d'alimentation du moteur. D'après le document EP-A-431 517, le ressort de compression du mécanisme entraîneur bi-directionnel a pour fonction de provoquer une translation de la roulette de façon, soit à introduire le bourrelet de la boîte entre la roulette et la molette avant ouverture ou à le retirer après ouverture, soit à maintenir le bourrelet contre la molette pendant l'ouverture.

L'invention a pour but de réaliser un ouvre-boîtes du type rappelé ci-dessus qui soit de conception simplifiée.

Selon l'invention, un ouvre-boîtes du type décrit précédemment, est plus particulièrement caractérisé en ce que :
- le dispositif d'inversion du sens de rotation de l'arbre d'entraînement comporte deux commutateurs électriques, un commutateur dit de marche et un commutateur dit d'arrêt, qui sont montés dans le circuit d'alimentation du moteur de manière à permuter les connexions de branchement dudit moteur pour inverser son sens de rotation, de telle sorte que le moteur puisse prendre, par l'intermédiaire d'un bouton de commande actionné par l'usager, deux états, soit un état "marche avant" pour lequel la roulette applique le bourrelet de la boîte contre la molette, soit un état "marche arrière" pour lequel la roulette permet l'insertion ou l'enlèvement de la boîte,
- le ressort de compression du mécanisme entraîneur bidirectionnel prend appui à la fois sur la paroi arrière du boîtier et sur la roue dentée, et présente deux parties, à savoir une partie cylindrique à spires jointives dont les surfaces internes sont montées en friction sur l'arbre d'entraînement et une partie tronconique à spires non jointives dont une extrémité libre est susceptible de venir occuper deux positions, soit une position de repos pour laquelle elle est en butée contre un doigt agencé sur la paroi arrière du boîtier, soit une position de travail pour laquelle elle appuie sur le commutateur d'arrêt, de manière à couper l'alimentation du moteur, le ressort ayant un sens d'enroulement tel que, lorsque le moteur occupe son état "marche avant", les spires de la partie cylindrique du resort patinent sur l'arbre d'entraînement de manière que l'extrémité libre soit amenée en position de repos, tandis que, lorsque le moteur occupe son état "marche arrière", les spires de la partie cylindrique sont serrées sur l'arbre d'entraînement de manière à entraîner l'extrémité libre de la partie tronconique vers sa position de travail.

Ainsi, on comprend que, dès que l'usager appuie sur le bouton de commande pour faire passer le moteur dans son état "marche arrière", l'arbre d'entraînement est entraîné automatiquement en sens inverse, provoquant ainsi le serrage progressif des spires autour de l'arbre et au bout d'un certain temps le contact entre l'extrémité libre du ressort et le commutateur d'arrêt qui coupe l'alimentation du moteur.
De plus, grâce à sa forme particulière, le ressort de compression n'accuse pas d'usure puisque le serrage est modulé selon le sens de rotation.

Les caractéristiques et avantages de l'invention ressortiront d'ailleurs de la description qui va suivre, à titre d'exemple, en référence au dessin annexé dans lequel :
la figure 1 représente une coupe schématique d'un ouvre-boîtes selon l'invention ; la figure 2 représente une vue en perspective partielle illustrant le ressort de compression dont l'extrémité libre est en position d'arrêt sur le commutateur d'arrêt ; la figure 3 est une vue schématique du ressort de compression en positon d'arrêt ; la figure 4 représente le schéma électrique du dispositif d'inversion selon l'invention.

L'ouvre-boîtes représenté sur la Figure 1 comprend, dans un boîtier 1, un moteur électrique (schématisé en 2 sur la Figure 4) susceptible d'entraîner en rotation, par l'intermédiaire d'au moins une roue dentée 3, un arbre d'entraînement 4 dont une extrémité fait saillie transversalement à une paroi avant 5 du boîtier 1 et porte une roulette 7 comportant une zone d'entraînement 8 destinée à venir en contact avec la région supérieure latérale interne du bourrelet de sertissage du couvercle d'une boîte (non représentée), ainsi qu'une molette coupante 9 qui est montée folle autour d'un axe 10 disposé transversalement à l'arbre d'entraînement 4 et dont un secteur tranchant 11 fait saillie de ladite paroi avant 5 pratiquement en regard de ladite zone d'entraînement 8 de la roulette 7 et est destiné à venir découper la région latérale externe dudit bourrelet.

L'arbre d'entraînement 4 est monté à la fois rotatif et mobile axialement dans le boîtier 1 au moyen d'un mécanisme entraîneur bidirectionnel qui comporte un ergot 12, solidaire de l'arbre d'entraînement 4 et susceptible de se déplacer le long d'une lumière inclinée 13 (représentée en traits interrompus) pratiquée sur la roue dentée 3, ainsi qu'un ressort de compression à boudin 14 de préférence en acier enfilé sur l'arbre d'entraînement 4 et prenant appui par ses extrémités, d'une part, sur une paroi arrière 6 du boîtier 1 et, d'autre part, sur la roue dentée 3.

Entre la roue dentée 3 et la paroi avant 5 du boîtier 1 sont interposées de manière connue en soi des rondelles 15, du type Belleville.

L'ergot 12 peut entraîner l'arbre 4 en rotation et en translation de manière que l'arbre d'entraînement 4 puisse occuper, suivant le sens de rotation de ladite roue 3, soit une position inactive (Figure 1) pour laquelle la roulette 7 est éloignée de la molette 9 de manière à permettre l'engagement ou le désengagement du bourrelet de la boîte, soit une position active (non représentée) pour laquelle la roulette 7 est rapprochée de la molette 9 de manière à venir en prise avec le bourrelet et permettre le découpage de la région latérale externe dudit bourrelet.
Le ressort de compression 14 est choisi de manière à exercer une force de compression axiale suffisamment importante pour s'opposer à la montée de l'ergot 12 le long de la lumière 13 lorsque la roulette 7 tourne dans le vide, maintenant ainsi l'arbre d'entraînement 4 dans sa position inactive (Figure 1), et suffisamment faible pour autoriser l'ergot 12 à monter le long de la lumière 13, lorsque la zone d'entraînement 8 de la roulette 7 est en contact avec le bourrelet d'une boîte, maintenant ainsi l'arbre d'entraînement 4 dans sa position active.

Comme on le voit mieux sur les Figures 2, 3 et 4, l'ouvre-boîtes comporte en outre un dispositif d'inversion du sens de rotation de l'arbre d'entraînement 4 comportant deux commutateurs électriques 16, 17, un commutateur dit de marche 16 et un commutateur dit d'arrêt 17, qui sont montés dans le circuit d'alimentation du moteur de manière à permuter les connexions de branchement dudit moteur 2 pour inverser son sens de rotation, de telle sorte que le moteur 2 puisse prendre, par l'intermédiaire d'un bouton de commande 18 actionné par l'usager, deux états, soit un état "marche avant" pour lequel la roulette 7 applique le bourrelet de la boîte contre la molette 9, soit un état "marche arrière" pour lequel la roulette 7 permet l'insertion ou l'enlèvement de la boîte.

Le moteur électrique 2, schématisé sur la Figure 4 est un moteur série à collecteur qui est branché aux bornes A et B d'un secteur à tension alternative et dont, par exemple, les enroulements d'induit peuvent être permutés de façon connue en soi, de manière à autoriser la rotation du moteur dans les deux sens.

Le ressort de compression 14 comporte deux parties, une partie cylindrique 19 à spires jointives dont les surfaces internes 20 sont montées en friction sur l'arbre d'entraînement 4 et une partie tronconique 21 à spires non jointives dont une extrémité libre 22 est susceptible de venir occuper deux positions, soit une position de repos (représentée en traits interrrompus sur les Figures 2 et 3) pour laquelle elle est en butée contre un doigt 23 agencé sur la paroi arrière 6 du boîtier 1, soit une position de travail (représentée en traits pleins sur les Figures 2 et 3) pour laquelle elle appuie sur la touche du commutateur d'arrêt 17 de manière à couper l'alimentation du moteur 2, le ressort 14 ayant un sens d'enroulement tel que, lorsque le moteur 2 occupe son état "marche avant", les spires de la partie cylindrique 19 du ressort 14 patinent sur l'arbre d'entraînement 4 de manière que l'extrémité libre 22 soit amenée en position de repos, tandis que, lorsque le moteur 2 occupe son état "marche arrière", les spires de la partie cylindrique 19 sont serrées sur l'arbre d'entraînement 4 de manière à entraîner l'extrémité libre 22 de la partie tronconique 21 vers sa position de travail.
Le bouton de commande 18 peut occuper deux positions, une position enfoncée (représentée en traits interrompus sur la Figure 2) pour laquelle l'usager maintient appuyé ledit bouton à l'encontre de moyens élastiques (non représentés) et une position relâchée (représentée en traits pleins sur la Figure 2) en laquelle il est maintenu par les moyens élastiques quand l'usager le relâche.
Chaque commutateur 16, 17 peut occuper chacun deux états, un état dit "bas" (représenté en traits pleins sur la Figure 4) et un état dit "haut" (représenté en traits interrompus sur la Figure 4). Le commutateur de marche 16 a été choisi de manière que son état "haut" corresponde à un non actionnement de sa touche alors que le commutateur d'arrêt 17 a été choisi de manière que son état "haut" corresponde à l'actionnement de sa touche.

Dans un but de clarté on va préciser le fonctionnement du mécanisme décrit ci-dessus, que l'on peut décomposer en trois étapes.

Dans une étape initiale, le bouton de commande 18 est en position relachée (traits pleins Figure 2), les commutateurs de marche 16 et d'arrêt 17 sont dans leur état "haut" (traits interrompus Figure 4) ; le moteur 2 est arrêté. Le ressort est serré sur l'arbre d'entraînement 4.

Dans une étape "marche avant", l'utilisateur insère le bourrelet de la boîte entre la molette 9 et la roulette 7 puis il met en marche l'appareil. Pour celà, l'utilisateur appuie sur le bouton de commande 18 qui passe à son état enfoncé (traits interrompus Figure 2). Le bouton 18 appuie alors sur la touche du commutateur de marche 16, qui passe à son état "bas" (traits pleins Figure 4) et maintient le commutateur d'arrêt 17 dans son état "haut". Le moteur 2 étant alimenté, il passe dans son état "marche avant". Le moteur entraîne alors la roue dentée 3 en rotation. Grâce à la friction exercée par le bourrelet sur la roulette 7 et la force exercée par la lumière 13 sur l'ergot 12, l'ergot 12 monte le long de la lumière 13 à l'encontre de la force axiale exercée par le ressort de compression 14, ce qui amène par translation l'arbre 4 en position active, l'ergot 12 entraîne ensuite l'arbre 4 en rotation permettant ainsi le découpage du bourrelet. Simultanément, le ressort serré sur l'arbre par sa partie cylindrique 19 va être entraîné en rotation par l'arbre jusqu'à ce que l'extrémité libre 22 vienne en butée contre le doigt 23. A ce stade, par friction, le mouvement va tendre à ouvrir les spires du ressort, celui-ci n'opposera pas d'effort important à la rotation de l'arbre.

Dans une étape "marche arrière", quand le découpage est terminé, l'utilisateur relâche sa pression sur le bouton de commande 18 qui passe dans sa position relâchée (traits pleins, Figure 2), les deux commutateurs de marche 16 et d'arrêt 17 changent d'état : le commutateur de marche 16 est dans son état "haut" (traits interrompus Figure 4) et le commutateur d'arrêt 17 est dans son état "bas" (traits pleins Figure 4). L'alimentation du moteur est inversée, le moteur occupe son état "marche arrière".
La roue 3 tournant dans l'autre sens, l'ergot 12 descend le long de la lumière 13 de manière que la roulette 7 soit éloignée de la molette 9 par translation, libérant ainsi le bourrelet, ce qui permet à l'utilisateur d'ôter la boîte. Simultanément, le ressort se trouve entraîné par l'arbre 4 du fait du sens d'enroulement choisi de manière que la partie cylindrique 19 du ressort soit serrée d'autant plus fort que l'on s'oppose au mouvement. L'extrémité libre de la partie tronconique est donc entraînée en rotation jusqu'à venir en contact avec la touche du commutateur d'arrêt 17, qui change d'état et occupe alors son état "bas". L'alimentation du moteur est coupée, on se retrouve à l'étape initiale.

Dans un mode de réalisation préférée, on choisit une distance angulaire entre le doigt 23 et la touche du commutateur d'arrêt 17 d'environ 45° ; le temps s'écoulant entre l'inversion du sens de rotation du moteur 2 et la coupure de l'alimentation est d'environ une seconde.

## Revendications

1. Ouvre-boîtes comprenant, dans un boîtier (1), un moteur électrique (2) susceptible d'entraîner en rotation, par l'intermédiaire d'au moins une roue dentée (3), un arbre d'entraînement (4) dont une extrémité fait saillie transversalement à la paroi avant (5) du boîtier (1) et porte une roulette (7) comportant une zone d'entraînement (8) destinée à venir en contact avec le bourrelet de sertissage d'une boîte, ainsi qu'une molette coupante (9) qui est montée folle autour d'un axe (10) disposé transversalement à l'arbre d'entraînement (4) et dont un secteur tranchant (11) fait saillie de ladite paroi avant (5) pratiquement en regard de ladite zone d'entraînement (8) de la roulette (7) et est destiné à venir découper ledit bourrelet, ledit arbre d'entraînement (4) étant monté à la fois rotatif et mobile axialement dans le boîtier (1) au moyen, d'une part, d'un mécanisme entraîneur bi-directionnel comportant un ressort de compression (14) enfilé sur l'arbre d'entraînement (4) et, d'autre part, d'un dispositif d'inversion du sens de rotation de l'arbre d'entraînement (4), caractérisé en ce que :
- le dispositif d'inversion du sens de rotation de l'arbre d'entraînement (4) comporte deux commutateurs électriques (16, 17), un commutateur dit de marche (16) et un commutateur dit d'arrêt (17), qui sont montés dans le circuit d'alimentation du moteur (2) de manière à permuter les connexions de branchement dudit moteur (2) pour inverser son sens de rotation, de telle sorte que le moteur (2) puisse prendre, par l'intermédiaire d'un bouton de commande (18) actionné par l'usager, deux états, soit un état "marche avant" pour lequel la roulette (7) applique le bourrelet de la boîte contre la molette (9), soit un état "marche arrière" pour lequel la roulette (7) permet l'insertion ou l'enlèvement de la boîte,
- le ressort de compression (14) du mécanisme entraîneur bidirectionnel prend appui à la fois sur la paroi arrière (6) du boîtier (1) et sur la roue dentée (3), et présente deux parties (19, 21), à savoir une partie cylindrique (19) à spires jointives dont les surfaces internes (20) sont montées en friction sur l'arbre d'entraînement (4) et une partie tronconique (21) à spires non jointives dont une extrémité libre (22) est susceptible de venir occuper deux positions, soit une position de repos pour laquelle elle est en butée contre un doigt (23) agencé sur la paroi arrière (6) du boîtier (1), soit une position de travail pour laquelle elle appuie sur le commutateur d'arrêt (17), de manière à couper l'alimentation du moteur (2), le ressort (14) ayant un sens d'enroulement tel que, lorsque le moteur (2) occupe son état "marche avant", les spires de la partie cylindrique (19) du resort (14) patinent sur l'arbre d'entraînement (4) de manière que l'extrémité libre (22) soit amenée en position de repos, tandis que, lorsque le moteur (2) occupe son état "marche arrière", les spires de la partie cylindrique (19) sont serrées sur l'arbre d'entraînement (4) de manière à entraîner l'extrémité libre (22) de la partie tronconique (21) vers sa position de travail.

## Patentansprüche

1. Dosenöffner, der in einem Gehäuse (1) aufweist: einen Elektromotor (2), der mittels mindestens eines Zahnrades (3) eine Antriebswelle (4) antreiben kann, von der ein Ende quer von der Vorderwand (5) des Gehäuses (1) vorspringt und ein Reibrad (7) trägt, das eine Antriebszone (8) aufweist, die zur Berührung mit dem Falzwulst einer Dose bestimmt ist, sowie ein Schneidrad (9) aufweist, das frei um eine quer zur Antriebswelle (4) angeordnete Achse drehbar montiert ist, und von dem ein Schneidsektor (11) von der Vorderwand (5) praktisch gegenüber der Antriebszone (8) des Reibrades (7) vorsteht und mit dem abzuschneidenden Falzwulst in Berührung kommt, wobei die Antriebswelle (4) im Gehäuse (1) gleichzeitig drehbar und axial beweglich montiert ist mittels einerseits eines in zwei Richtungen wirkenden Antriebsmechanismus, der eine auf die Antriebswelle aufgezogene Druckfeder (14) aufweist, und andererseits einer Vorrichtung zur Umkehrung der Drehrichtung der Antriebswelle (4), **dadurch gekennzeichnet**, daß :
- die Vorrichtung zur Umkehrung der Drehrichtung der Antriebswelle (4) zwei elektrische Schalter (16, 17) aufweist, nämlich einen sogenannten Einschalter (16) und einen sogenannten Ausschalter (17), die im Stromkreis des Motors (2) so eingeschaltet sind, daß sie die Anschlußverbindungen des Motors zur Umkehrung von dessen Drehsinn vertauschen, so daß der Motor (2) mittels eines vom Benutzer betätigten Betätigungsknopfes (18) zwei Zustände einnehmen kann, entweder einen "Vorwärtsgang", in welchem das Reibrad (7) den Falzwulst der Dose gegen das Schneidrad (9) andrückt, oder einen "Rückwärtsgang", in dem das Reibrad (7) das Einsetzen oder Herausnehmen der Dose ermöglicht.
- die Druckfeder (14) des in zwei Richtungen wirkenden Antriebsmechanismus sich gleichzeitig an der Rückwand (6) des Gehäuses (1) und am Zahnrad (3) abstützt und zwei Teile (19,21) aufweist, nämlich einen zylindrischen Teil (19) mit nebeneinander liegenden Windungen, deren Innenflächen (20) reibend auf der Antriebswelle (4) montiert sind, und einem kegelstumpfförmigen Teil (21) mit nicht nebeneinander liegenden Windungen, von dem ein freies Ende (22) zwei Stellungen einnehmen kann, nämlich eine Ruhestellung, in welcher es gegen einen an der Rückwand (6) des Gehäuses (1) angeordneten Zapfen (23) anschlägt, oder eine Arbeitsstellung, in welcher es gegen den Ausschalter (17) drückt, so daß die Stromversorgung des Motors (2) unterbrochen wird, wobei die Feder (14) eine solche Wicklungsrichtung hat, daß wenn der Motor (2) sich im Zustand "Vorwärtsgang" befindet, die Windungen des zylindrischen Teils (19) der Federklammer (14) auf der Antriebswelle (4) so gleiten, daß das freie Ende (22) in die Ruhestellung gebracht wird, während wenn der Motor (2) seinen Zustand "Rückwärtsgang" einnimmt, die Windungen des zylindrischen Teils (19) auf der Antriebswelle (4) festgezogen werden, so daß das freie Ende (22) des kegelstumpfförmigen Teils (21) in seiner Arbeitsstellung bewegt wird.

## Claims

1. Can opener comprising, in a housing (1), an electric motor (2) able to drive in rotation, through at least one gearwheel (3), a drive shaft (4), one end of which projects transversely through the front wall (5) of the housing (1) and carries a wheel (7) having a drive zone (8) intended to come into contact with the crimped rim of a can, and a cutting disc (9) which is mounted loosely on a pin (10) disposed transversely to the drive shaft (4) and a cutting arc (11) of which projects from the said front wall (5) practically opposite the said drive zone (8) of the wheel (7) and is intended to cut the said rim, the said drive shaft (4) being mounted so as to both rotate and move axially in the housing (1) by means on the one hand of a two-directional drive mechanism including a compression spring (14) slipped over the drive shaft (4) and, on the other hand, a device for reversing the direction of rotation of the drive shaft (4), characterised in that:
- the device for reversing the direction of rotation of the drive shaft (4) has two electrical switches (16, 17), a so-called start switch (16) and a so-called stop switch (17), which are mounted in the power supply circuit to the motor (2) so as to switch over the connections of the said motor (2) in order to reverse its direction of rotation, so that the motor (2) can adopt, by means of a control button (18) actuated by the user, two states, either a "forward running" state, in which the wheel (7) presses the can rim against the disc (9), or a "reverse running" state, in which the wheel (7) enables the can to be inserted or removed,
- the compression spring (14) of the two-directional drive mechanism bears both on the rear wall (6) of the housing (1) and on the gearwheel (3), and has two parts (19, 21), namely a cylindrical part (19) with contiguous turns, the internal surfaces (20) of which are mounted so as to rub against the drive shaft (4), and a tapered part (21) with non-contiguous turns, a free end (22) of which is able to occupy two positions, that is to say a position of rest in which it is in abutment against a pin (23) arranged on the rear wall (6) of the housing (1), or an operating position in which it bears on the stop switch (17) so as to cut off the power supply to the motor (2), the spring (14) having a direction of coiling such that, when the motor (2) is in its "forward running" state, the turns on the cylindrical part (19) of the spring (14) slide on the drive shaft (4) so that the free end (22) is brought into the position of rest, whilst, when the motor (2) is in its "reverse running" state, the turns on the cylindrical part (19) are gripped on the drive shaft (4) so as to drive the free end (22) of the tapered part (21) to its operating position.
